# EUROPÄISCHE PATENTSCHRIFT

(11) **EP 0 288 020 B1**
(45) Veröffentlichungstag und Bekanntmachung des Hinweises auf die Patenterteilung: **10.07.1991**
(21) Anmeldenummer: 88106264.0
(22) Anmeldetag: 20.04.1988
(51) Int. Cl.: E04D 13/16

(54) **Firstbohle mit aufliegendem Firstabdichtungs- und Belüftungselement**
Ridge beam with a superposed ridge sealing and aerating element
Poutre faîtière avec élément couvrant d'étanchéité et d'aération de faîtage

(30) Priorität: 24.04.1987 DE 3713691; 30.09.1987 DE 8713110 U
(43) Veröffentlichungstag der Anmeldung: 26.10.1988
(73) Patentinhaber: Fleck, Oskar, D-45711 Datteln (DE)
(72) Erfinder: Fleck, Oskar, D-45711 Datteln (DE)
(74) Vertreter: Hoffmeister, Helmut, Dr. Dipl.-Phys.

(56) Entgegenhaltungen:
- EP-A- 0 120 138
- WO-A-85/01538
- DE-A- 3 301 273
- DE-U- 8 416 540
- FR-A- 2 079 026
- FR-A- 2 516 132
- US-A- 2 246 615

## Beschreibung

Die Erfindung betrifft eine First bohle mit aufliegendem Firstabdichtungs- und Belüftungselement unter Verwendung von Belüftungsvorrichtungen und mit einem die Firstbohle teilweise umfassenden Firsthelm, an den sich zu beiden Längsseiten Flügelteile winkelverstellbar anschließen, die die Randbereiche der firstseitigen Dacheindeckungsplatten dichtend, jedoch belüftbar übergreifen.

Eine derartige Kombination aus Firstbohle und Firstabdichtungs- und Belüftungselement ist in dem deutschen Gebrauchsmuster 84 16 540 beschrieben. Der Firsthelm gemäß Gebrauchsmuster wird hierbei von einem Mittelsteg gebildet, an den sich zwei Schenkel anschließen. Der Mittelsteg ist fest auf die Firstbohle aufgenagelt. An die Schenkel schließen sich seitlich winkelverstellbar Flügelteile an, die mit Lüftungsöffnungen versehen sind.

Nachteilig bei der bekannten Kombination ist, daß zwar eine Belüftung der Flanken der Firstbohle in Firstausrichtung möglich ist, daß aber keine Belüftung oberhalb der Firstbohle in Quer- und Längsrichtung stattfinden kann.

Weiterhin ist aus der FR-A-25 16 132 eine Abdeckung für einen First bekannt, bei dem auf dem Rücken eines langgezogenen Teils längs einer Nut und zwischen Rippen Querschlitze angeordnet sind. An jeder Seite des Firstelementes befinden sich zwischen den Querschlitzen Höcker, die an der vertikalen Seite Lüftungsöffnungen enthalten. Diese Elemente werden vorgefertigt. Die bekannten Firstabdeckunngen haben den Nachteil, daß die Querschlitze und die Höcker mit den vertikalen Lüftungsöffnungen für jeden Anwenndungsfall nur sehr aufwendig zu realisieren und durch ihre Anordnung und Ausgestaltung nach der Firstmontage nur eine unzulängliche Belüftung ermöglichen.

Es stellt sich damit die Aufgabe, auch quer und längs zur Firstrichtung im Bereich aller Seiten der Firstbohle einen belüfteten Luftstrom zu ermöglichen, ohne die übrigen Vorteile der Anordnung, wie universelle Anwendbarkeit, Preiswürdigkeit und Belüftungsfähigkeit in den übrigen Bereichen des Firstes dabei vernachlässigen zu müssen.

Gelöst ist diese Aufgabe durch die im Anspruch 1 angegebene Erfindung.

Durch die Winkelverstellbarkeit wird erreicht, daß die Flügelteile unabhängig von der Dachneigung und der Art der Dacheindeckungsplatten gegenüber dem die Firstbohle umgreifenden Firsthelm verstellbar sind. Dies kann beispielsweise durch ein Scharnier oder aber über flexible Streifen oder Balgen geschehen.

Bei dem vorstehend genannten Firsthelm handelt es sich demnach im wesentlichen um ein eigenständiges Element, das aus einem nach unten offenen Rechteckprofil (Scheitelprofil) besteht, an das sich seitlich zum Beispiel im wesentlichen waagerecht abstehende Abstandsstege anschließen, an deren Außenkanten die Flügelteile winkelverstellbar angeschlossen sind. Damit bildet der Firsthelm, der auf die Firstbohle aufgenagelt oder aufgeklebt werden kann, eine Art Basis, an die sich die Flügelteile verstellbar anschließen.

Darüber hinaus wird vorgeschlagen, daß der Firsthelm im Rechteckprofil und/oder in seinen Abstandsstegen Lüftungsöffnungen aufweist, so daß der Luftaustausch quer zur Firstbohle möglich ist.

Als weitere Lüftungsvorrichtungen tragen die Flügelteile wenigstens im Bereich ihrer Außenkanten vorzugsweise in gegenseitigem Abstand aufgereihte Auflager. Zwischen diesen Auflagern kann bei aufgelegten Firststeinen Lüft quer zum First zirkulieren.

Es ist aus dem Stand der Technik bekannt, die Flügel mit je einem unterhalb liegenden Dichtungsstreifen zu versehen. Dieser besteht insbesondere aus Schaumkunststoff, der eine breite Anlagefläche an dem Firstelement und in Richtung der Dacheindeckungsplatten einen sich verjüngenden, vorzugsweise dreieckigen Querschnitt mit einer Spitze aufweist. Es hat sich gezeigt, daß dieses Material relativ kostspielig ist und nach dem Zusammenquetschen durch das Gewicht der Firststeine keine optime Lüftung erlaubt. Es wird daher zur Verbesserung vorgeschlagen, die Dichtungsstreifen aus einem flauschigen, luftdurchlässigen Kunstfaser-Vlies herzustellen, so daß auch durch den Dichtungsstreifen hindurch ein Belüftungsstrom möglich ist. Derartige Vliese sind beispielsweise bekannt als Adsorptionsstreifen in Dunstabzugshauben.

Um ein Abtropfen des Wassers und gutes Anliegen der Dichtungsstreifen zu ermöglichen, sind die Kanten der Flügelteile nach unten und innen C-förmig abgebogen.

Insgesamt ergibt sich gemäß Erfindung eine Firstdurchlüftung für den Firstbohlenbereich, bei dem das Firstabdichtungs- und Belüftungselement einfach zu montieren ist und eine hohe Anpassungsfähigkeit an verschiedene Gegebenheiten des Daches, wie Neigung, Dacheindeckungsplatten, Firststeine und dergleichen besitzt.

Das Firstabdichtungs- und Belüftungselement kann leicht überlappend oder auf Stoß verlegt werden. Es kann auf die Firstboble aufgenagelt oder geklebt werden. Durch die Gestaltung der Scharniere ist es auch möglich, die Teile einzelner Elemente auszuwechseln, falls sie bei bestimmten Elementen beschädigt sein sollten, was sowohl beim Transport als auch bei der Verlegung als auch im Einsatz geschehen kann.

Die Beschreibung verdeutlicht, daß sich die Kombination aus Firstboble und Firstabdichtungs- und Belüftungselement gemäß Erfindung an viele verschiedene Gegebenheiten des Dachaufbaus anpaßt und dabei eine mehr als ausreichende Belüftung des Firstbereiches erlaubt. Es bat sich in letzter Zeit gezeigt, daß bei der Verwendung moderner Baustoffe unter größter Beachtung der Dämmvorschriften gerade die Firstzone als Problemzone erweist, in der eine Belüftung unter Ausschöpfung aller Möglichkeiten durchgeführt werden sollte.

Ausführungsbeispiele der Erfindung sind in der beigefügten Zeichnung dargestellt. Die Figuren der Zeichnung zeigen:
Figur 1 ein Ausführungsbeispiel innerhalb einer Verlegesituation;
Figur 2 einen Querschnitt durch ein verlegtes Firstabdichtungs- und Belüftungselement gemäß Erfindung;
Figur 3 eine andere Ausführungsform;
Figuren 4a und 4b eine dritte Ausführungsform.

In den Figuren 1 und 2 ist eine Verlegesituation im Bereich des Firstes unter Benutzung eines Firstabdichtungsund Belüftungselementes 1 dargestellt. Das Element 1 liegt zwischen einer Firstbohle 2 und den in Firstrichtung aufgereihten Firststeinen 3. Das Element 1 ist fernerhin so angeordnet, daß es mit seitlichen Flügelteilen 5, 6 Dacheindeckungsplatten 7, 8 überdeckt.

Das Element 1 weist im Scheitelbereich einen die Firstbohle 2 unter Wahrung eines Belüftungsabstandes umschließenden Firsthelm 4 auf, der in Abstand oberhalb der Firstbohle verläuft. Auf seiner der Firstbohle 2 zugewandten Unterseite 16 trägt der Firsthelm 4 vereinzelte Abstandshalter, hier Klötze 17, mit denen er auf der Firstbohle aufruht. Der Firsthelm besteht im Querschnitt aus einem nach unten offenen Rechteckprofil 11 mit Seitenflanken 29, die Abstand zu den Seiten 28 der Firstbohle 2 halten. Seitlich an den Firsthelm 4 schließen sich entlang der Längskante desselben die Flügelteile 5, 6 an.

Die Flügelteile 5, 6 schließen sich winkelverstellbar, hier über je ein Scharnier 9, 10 an den Firsthelm 4 an.

Der Firsthelm 4 besteht, wie aus der Figur 1 erkennbar ist, im Querschnitt aus einem nach unten offenen Rechteckprofil 11, an das sich seitlich im wesentlichen waagerecht abstehende Abstandsstege 12, 13 anschließn, an deren Außenkanten Klauenprofile 14 einstückig angebracht sind, in denen sich ein Rohrprofil 15 drehen kann. Während das Klauenprofil 14 am Abstandssteg 13 angebracht ist, befindet sich das Rohrprofil 15 als Teil des Flügelteils 6 an dessen Kante. Es ergibt sich damit das Scharnier 10.

Die Scharniere 9 und 10, die spiegelbildlich gleich aufgebaut sind, sind stufenweise verstellbar, was im vorliegenden Falle durch innerhalb des Scharnieres 9 bzw. 10 vorgesehene Raststege ermöglicht wird. Derartige Scharniere können aus Kunststoff in einfacher Weise hergestellt werden, beispielsweise durch ein Klauenprofil, in dem sich ein Wulstprofil dreht. Das Scharnier kann auch so hergestellt werden, daß es stufenweise verstellbar ist, z.B. mit Hilfe von innerhalb des Gelenkes vorgesehenen Raststegen.

Um eine optimale Belüftung nach allen Seiten hin zu ermöglichen, sind verschiedene Lüftungsöffnungen und -vorrichtungen, wie bereits angedeutet, vorgesehen. Der Firsthelm 4 trägt hierzu auf wenigstens einer seiner der Firstbohle zugewandten Innenseiten, vorzugsweise auf seiner Unterseite 16, Abstandshalter in Form von kleinen Klötzen 17, deren Unterseite im Verlegungszustand auf der Firstbohle aufliegt. Anstelle der Klötze können auch Noppen, Kammstege und ähnliches vorgesehen werden. Wesentlich ist, daß die Abstandshalter der vorgenannten Art sowohl in Längsrichtung als auch in Querrichtung zur Firstbohle 2 einen Luftstrom ermöglichen.

Weiterhin trägt der Firsthelm im Bereich des Scheitelprofiles 11 noch Lüftungsöffnungen 18, die auch mit aufgesetzten Stutzen 19 versehen sein können, so daß sie als Auflager für die aufliegenden Firststeine 3 dienen können. Darüber hinaus können noch Auflageklötze 20 vorgesehen werden, die der Firsthelm 2 auf seiner Außenseite, insbesondere Oberseite, trägt. Anstelle derartiger Klötze 20 bzw. Stutzen 19 können auch Rippen, Noppen oder Kammstege verwendet werden, die einen Luftstrom oberhalb des Firstabdichtungs- und Belüftungselementes erlauben.

Hingewiesen werden soll auch auf die wesentliche Möglichkeit, in den Flügelteilen 5, 6 relativ große, rechteckige oder runde Belüftungsöffnungen 21 vorzusehen, die auch zur Belüftung des Firstbereiches beitragen können.

Die Flügelteile 5, 6 tragen im Bereich ihrer Außenkanten in gegenseitigem Abstand aufgereihte Auflager 23, 24, auf denen die Firststeine 3 mit ihren Außenseiten zu liegen kommen. Diese Auflager 23, 24 sorgen dafür, daß im Hohlraum zwischen der Unterseite der Firststeine und der Oberseite des Firstabdichtungs- und Belüftungselementes 1 ein Querstrom zirkulieren kann.

Eine weitere Verbesserung der Belüftung gegenüber dem Stand der Technik ergibt sich dadurch, daß die an sich bekannten, unterhalb der Flügel liegenden Dichtungsstreifen aus einem anderen, besser luftdurchlässigen Material hergestellt werden. Es handelt sich hierbei um einen flauschigen, luftdurchlässigen Kunstfaser-Vlies, der in einfacher Weise mit der Flügelunterseite verbunden werden kann. Die entsprechenden Dichtungsstreifen tragen die Bezugszahlen 25 und 26. Obwohl das Kunststoffaser-Vlies sehr stark zusammendrückbar ist, bewahrt es doch seine Elastizität auch bei extremen Temperaturunterschieden, wie sie am Dach beobachtet werden. Dadurch wird auch gewährleistet, daß die Luftdurchlässigkeit auch für einen seitlichen Luftstrom gegeben ist.

Schließlich wird noch darauf hingewiesen, daß die Kanten 27 der Flügelteile nach unten und innen C-förmig abgebogen sind. Hierdurch wird erreicht, daß das Material des Dichtungsstreifens in der Innenseite gehalten wird und daß eventuell auftretendes Wasser gut abtropfen kann.

Das vorstehend beschriebene Firstabdichtungs- und Belüftungselement kann noch gemäß Figur 3 dadurch variiert werden, daß anstelle eines Scharnieres ein flexibler, balgartiger Streifen 30 vorgesehen ist, der aus temperaturbeständig-flexiblem Material hergestellt ist und der es ebenfalls erlaubt, daß die Flügelteile 5, 6 gegenüber dem Firsthelm 4 winkelverstellbar sind. Im übrigen ist die Ausführungsform des Elementes 1 ähnlich der vorbeschriebenen gemäß den Figuren 1 und 2.

Wie erkennbar, besitzen die Flügelteile 5, 6 eine leichte, nach außen gehende Wölbung. Sie können jedoch auch leicht nach innen gewölbt oder auch genau gerade sein. Dem Fachmann verbleibt bei der Verwirklichung der Lehre vorstehender Anmeldung, die jeweilige Anpassung an verschiedene Gegebenheiten des Daches vorzunehmen.

Üblicherweise wird das Firstabdichtungselement weitgehend aus Kunststoff hergestellt. Es sei aber nicht ausgeschlossen, daß andere Werkstoffe, wie z.B. gefalztes Blech, wenigstens teilweise ebenfalls eingesetzt werden.

In den Figuren 4a und 4b ist ein Firstabdichtungs- und -belüftungselement in einer dritten Ausführungsform, Bezugszahl 300, dargestellt. Das Element 300 wird unter einer Reibe von Firststeinen üblicher Form angeordnet. Während es nach der Fertigung zunächst eine plane Form hat, bildet sich eine Wölbungsfläche unter der Last der Firststeine aus. Das Element 300 ist aus einer eingefärbten, 1-3 mm dicken Kunststoffolie, wie bei den anderen Ausführungsbeispielen, ausgebildet. Es ist ebenfalls modulartig aufgebaut. Der Firsthelm 4 ist im Firstbereich angeordnet. Der Firsthelm 4 nimmt eine Breite von etwas mehr als die Firstbohlenbreite ein. In seiner Oberseite sind Belüftungsöffnungen 18 eingeschnitten, die jeweils spiegelbildlich zu beiden Seiten der Firstlinie verlaufen. Weiterhin sind an den vier Ecken des Firsthelms 4 vier Abstandsnoppen 31 aufgesetzt, die nach oben stehen. Auf diesen Abstandsnoppen 31 ruht die Innenseite des aufliegenden Firstabdeckelementes im Bereich des Scheitels. Um den Firsthelm 4 nach innen zur Firstbohle 2 hin abzustützen, sind ferner noch zwischen den Lüftungsöffnungen 18 liegende Abstandsnocken 34 vorgesehen. Weiterhin ist der Firsthelm 4 mit jeweils zwei in Firstrichtung verlaufenden Stegen 32 verbunden.

Seitlich zum Firsthelm 4 ragen schmale Abstandsstege 12, 13 von der Endkante des Firsthelmes 4 waagerecht nach außen, die in einen Knickbalg "K" übergehen. An den Knickbalg schließen sich die Flügelteile 5, 6 an. Die Flügelteile tragen als Windleitelemente Flossen 23, die zum Scheitel hin ausgerichtet sind. Auf diesen Flossen stützen sich die Außenseiten der Firstabdeckelemente auf. Es handelt sich dabei um ähnliche Elemente wie die der Bezugszahl 23 gemäß Figur 1. Zum Unterschied dazu sind die Elemente an ihrer Innenseite schräg nach innen laufend abgeschnitten (Schräge 33) und stehen über die Außenkante der Flügelteile 5, 6 über. Im Bereich zwischen der Schräge 33 und der Außenseite des Firsthelms 4 ist dazu der Knickbalg "K" angeordnet, der nicht so stark belastet ist, wenn die Firststeine aufliegen und der damit die Wölbungsfläche erzeugt, die das Firstabdichtungs- und -belüftungselement 300 kompatibel zu den gewölbten Firststeinen macht.

Das Element gemäß den Figuren 4a und 4b kann in vorteilhafter Weise in einfach zu erstellenden Kunststoff-Werkzeugen gespritzt oder tiefgezogen werden, wobei zunächst eine plane Form gemäß Figur 4b erzeugt wird, die erst im Anwendungsfall sich wölbt. Im Bereich der Firstbohle 2 erfolgt keine Trennung des Luftstromes, da die nach unten und oben stehenden Nocken bzw. Noppen einen ungehinderten Luftstrom auch quer zur Firstbohle 2 erfolgen lassen.

## Patentansprüche

1. Firstbohle mit aufliegendem Firstabdichtungs- und Belüftungselement (1; 300) unter Verwendung von Belüftungsöffnungen (18; 21) und mit einem die Firstbohle (2) teilweise umfassenden Firsthelm (4), an den sich zu beiden Längsseiten Flügelteile (5, 6) winkelverstellbar anschließen, die die Randbereiche der firstseitigen Dacheindeckungsplatten dichtend, jedoch belüftbar übergreifen, dadurch gekennzeichnet, daß
a) der Firsthelm (4) vereinzelt auf seiner der Firstbohle (2) zugewandten Unterseite (16) als Abstandshalter Klötze (17) oder Abstandsnocken (34) und/oder auf seiner Außenseite, insbesondere Oberseite, Stützen (19), Auflageklötze (20) und/oder Noppen (31) trägt, die einen Luftstrom quer und längs zur Firstbohle (2) und oberhalb des Firstabdichtungs- und Entlüftungselementes (1) erlauben,
b) der Firsthelm (4) im Querschnitt aus einem nach unten offenen Rechteckprofil (11) mit Seitenflanken (29) besteht, die Abstand zu den Seiten der Firstbohlel (2) halten,
c) und daß im Bereich der Endkanten der Seitenflanken (29) des Firsthelms (4) die Flügelteile (5, 6) winkelverstellbar angeschlossen sind.

2. Firstbohle mit Firstabdichtungs- und Belüftungselement nach Anspruch 1, dadurch gekennzeichnet, daß die Flügelteile (5, 6) über Scharniere (9, 10), flexible Streifen (30) oder Balgen am Firsthelm (4) angelenkt sind.

3. Firstbolhle mit Firstabdichtungs- und Belüftungselement nach Anspruch 2, dadurch gekennzeichnet, daß das Scharnier (9, 10) stufenweise, z.B. mit Hilfe von innerhalb des Scharnieres vorgesehenen Raststegen, verstellbar ist.

4. Firstbohle und Firstabdichtungs- und Belüftungselement nach Anspruch 1 bis 3, dadurch gekennzeichnet, daß der Firsthelm (4) im Rechteckprofil (11) und/oder in seinen Abstandsstegen (12, 13) die Lüftungsöffnungen (18; 21) aufweist.

5. Firstbohle und Firstabdichtungs- und Belüftungselement nach Anspruch 1 bis 4, dadurch gekennzeichnet, daß die Flügelteile (5, 6) wenigstens im Bereich ihrer Außenkanten im gegenseitigen Abstand aufgereihte Auflager (23, 24) tragen.

6. Firstbohle und Firstabdichtungs- und Belüftungselement nach einem der vorhergehenden Ansprüche, mit je einem unterhalb der Flügel liegenden Dichtungsstreifen, dadurch gekennzeichnet, daß die Dichtungsstreifen (25, 26) aus einem flauschigen, luftdurchlässigen Kunstfaser-Vlies bestehen

7. Firstbohle und Firstabdichtungs- und Belüftungselement nach einem der vorhergehenden Ansprüche, dadurch gekennzeichnet, daß die Kanten (27) der Flügelteile (5, 6) nach unten und innen C-förmig abgebogen sind.

## Revendications

1. Poutre faîtière comportant un élément couvrant d'étanchéité et d'aération (1; 300) de faîtage utilisant des orifices d'aération (18; 21) et comportant une protection faîtière (4), qui entoure partiellement la poutre faîtière (2) et à laquelle se raccordent selon un angle variable, sur les deux côtés longitudinaux, des battants qui recouvrent d'une façon étanche, mais avec une possibilité d'aération, les zones de bord, situées du côté du faîte, des plaques de recouvrement de toit caractérisée en ce que
a) la protection faîtière (4) porte en tant qu'entretoises, de façon isolée sur son côté inférieur (16) tourné vers la poutre faîtière (2), des tasseaux (17) ou des saillies d'espacement (34) et/ou sur son côté extérieur, en particulier son côté supérieur, des supports (19), des tasseaux d'appui (20) et/ou des boutons (31), qui permettent un courant d'air dans les sens transversal et longitudinal vis-à-vis de la poutre faîtière (2) et au-dessus de l'élément (1) d'étanchéité et de désaération de faîtage,
b) la protection faîtière (4) se compose, en coupe transversale d'un profil rectangulaire (11) ouvert vers le bas, comportant des flancs latéraux (29) qui maintiennent une distance vis-à-vis des côtés de la poutre faîtière (2),
c) et en ce que les battants (5, 6) sont raccordés selon un angle variable dans la zone des arêtes d'extrémité des flancs latéraux (29) de la protection faîtière (4).

2. Poutre faîtière comportant un élément couvrant d'étanchéité et d'aération de faîtage selon la revendication 1, caractérisée en ce que les battants (5, 6) sont articulés sur la poutre faîtière (4) par des charnières (9, 10), des bandes flexibles (30) ou des soufflets.

3. Poutre faîtière comportant un élément couvrant d'étanchéité et d'aération de faîtage selon la revendication 2, caractérisée en ce que la charnière (9, 10) est mobile par degrés, par exemple à l'aide d'entretoises à cliquet prévues à l'intérieur de la charnière.

4. Poutre faîtière et élément couvrant d'étanchéité et d'aération de faîtage selon l'une des revendications 1 à 3, caractérisés en ce que la protection faîtière (4) comporte les ouverturres d'aération (18; 21) en profils rectangulaires (11) et/ou dans ses entretoises d'espacement (12, 13).

5. Poutre faîtière et élément couvrant d'étanchéité et d'aération de faîtage selon l'une des revendications 1 à 4, caractérisés en ce que les battants (5, 6) supportent, au moins dans la zone de leurs arêtes extérieures, des supports (23, 24) agencés en rangée à distance l'un de l'autre.

6. Poutre faîtière et élément couvrant d'étanchéité et d'aération de faîtage selon l'une des revendications précédentes, comportant, sous chacun des battants, des bandes d'étanchéité, caractérisés en ce que les bandes d'étanchéité (25, 26) sont en une nappe en fibre artificielle, à longs poils, perméable à l'air.

7. Poutre faîtière et élément couvrant d'étanchéité et d'aération de faîtage selon l'une des revendications précédentes, caractérisés en ce que les arêtes (27) des battants (5, 6) sont recourbées vers le bas et vers l'intérieur en forme de C.

## Claims

1. A ridge board with a ridge sealing and ventilating element (1; 300) resting thereon, use being made of ventilating apertures (18; 21), and with a ridge capping (4) which partially surrounds the ridge board (2) and adjoining both sides of which at adjustable angles are flaps (5, 6) which extend in sealing but ventilatable relationship over the edge zones of the roofing panels adjacent the ridge, characterised in that
a) the ridge capping (4) bears, separately on its underside (16) facing the ridge board (2), spacer means in the form of blocks (17) or spacer lugs (13), and/or on its outside, more particularly the top, bears supports (19), bedding blocks (20) and/or projections (31) which allow a flow of air transversely and longitudinally with respect to the ridge board (2) and above the ridge sealing and ventilating elememt (1),
b) in cross-section the ridge capping (4) consists of a downwardly open rectangular profile (11) with side flanks (29) spaced from the sides of the ridge board (2),
c) and in that the flaps (5, 6) are connected at adjustable angles in the region of the end edges of the side flanks (29) of the ridge capping (4).

2. A ridge board with a ridge sealing and ventilating element according to claim 1, characterised in that the flaps (5, 6) are articulated on the ridge capping (4) via hinges (9, 10), flexible strips (30) or bellows.

3. A ridge board with a ridge sealing and ventilation element according to claim 2, characterised in that the hinge (9, 10) is adjustable step-wise, e.g. by means of detent webs provided inside the hinge.

4. A ridge board with a ridge sealing and ventilation element according to claims 1 to 3, characterised in that the ridge capping (4) has the ventilating apertures (18; 21) in the rectangular profile (11) and/or in its spacer webs (12, 13).

5. A ridge board with a ridge sealing and ventilation element according to claims 1 to 4, characterised in that the flaps (5, 6) bear rows of mutually spaced supports (23, 24) at least in the zone of their outer edges.

6. A ridge board with a ridge sealing and ventilation element according to any one of the preceding claims, with a sealing strip situated beneath each flap, characterised in that the sealing strips (25, 26) consist of a fluffy air-permeable synthetic fibre web.

7. A ridge board with a ridge sealing and ventilation element according to any one of the preceding claims, characterised in that the edges (27) of the flaps (5, 6) are bent downwardly and inwardly in the form of a C.
